# EUROPÄISCHE PATENTSCHRIFT

(11) **EP 1 921 189 B1**
(45) Veröffentlichungstag und Bekanntmachung des Hinweises auf die Patenterteilung: **11.05.2011**
(21) Anmeldenummer: 06023321.0
(22) Anmeldetag: 09.11.2006
(51) Int. Cl.: D04B 35/04

(54) **Maschinenstricknadel**
Knitting machine needle
Aiguille pour machine à tricoter

(43) Veröffentlichungstag der Anmeldung: 14.05.2008
(73) Patentinhaber: Groz-Beckert KG, 72458 Albstadt (DE)
(72) Erfinder: Bausch Albert, 72393 Burladingen-Melchingen (DE); Sauter Jörg, 72458 Albstadt (DE)
(74) Vertreter: Rüger, Barthelt & Abel Patentanwälte

(56) Entgegenhaltungen:
- DE-A1- 3 018 699
- DE-B- 1 113 537
- DE-B1- 2 907 569
- GB-A- 2 169 320
- US-A- 3 164 000

## Beschreibung

Die Erfindung betrifft eine Maschinenstricknadel, die insbesondere für schnelllaufende Rundstrickmaschinen vorgesehen, grundsätzlich aber auch für alle anderen Arten von Strickmaschinen oder auch Kettenwirkmaschinen geeignet ist.

Maschinenstricknadeln sind beispielsweise aus der US 1629275 oder auch aus der DE 29 07 569 B1 bekannt.

Aus der US-Patentschrift Nr. 3 164 000 ist eine Maschinenstricknadel mit einem geraden Schaft, einem endseitig an dem Schaft ausgebildeten Haken und einem Zungenschlitz bekannt, in dem eine Zunge zum Öffnen und Schießen des Hakens schwenkbar gelagert ist. Der Haken weist eine halbrunde Innenseite auf, an die sich ein gerader, zu dem Nadelrücken paralleler Abschnitt anschließt. Dieser geht an einer Knickstelle in einen ansteigenden Abschnitt über, der an einem Plateau mündet. Das Plateau ist von dem Zungenschlitz durchsetzt.

Aus der DE 30 18 699 A1 ist eine ähnliche Hakennadel mit einer schwenkbar gelagerten Zunge bekannt. Der Zungenschlitz dieser Hakennadel erstreckt sich hier bis in den Bereich des Anstiegs. An der übermäßigen Beschleunigung der Zunge beim Aufgleiten der Masche auf den Schaft der Zungennadel ändert dies nichts.

Des Weiteren ist aus der GB 2 169 320 A eine Zungennadel bekannt, die ausgehend von dem Hakeninnenraum einen Anstieg aufweist, der zu einer zum Zungenrücken parallelen Plateaufläche im Bereich des Zungenschlitzes führt. Der Anstieg weist im Haken beginnend einen relativ geringen Wert auf und steigt dann immer steiler an. Hinsichtlich der Beschleunigung der über den Schaft gleitenden Masche und somit der Beschleunigung der Zunge ist diese Anordnung unvorteilhaft.

An solche Nadeln werden zunehmende Anforderungen hinsichtlich höherer Strickgeschwindigkeiten gestellt. Beim Stricken wird die Nadel in Längsrichtung hin und her bewegt. Von dem Haken der Nadel gefasste Halbmaschen gleiten dabei auf den Schaft, wobei sie beispielsweise eine an der Maschinenstricknadel vorgesehene Zunge in Rücklage bewegen. Diese Bewegung wird durch die Eigenträgheit der Zunge unterstützt. Die Zunge pendelt deshalb zwischen Schließlage und Rücklage, wobei sie abwechselnd an dem Haken und dem Schaft anschlägt. Zur Veranschaulichung ist eine solche Nadel P1 in Figur 5 dargestellt. Ihre Zunge P2 erfährt ihre Beschleunigung durch die Halbmasche, wenn die Halbmasche über den gerundeten Abschnitt P3 der maximalen Backenhöhe gleitet. Somit wird die Zunge durch die Halbmasche in dem relativ großen Winkelbereich ε beschleunigt, was eine hohe Auftreffgeschwindigkeit ergibt. Mit zunehmender Strickgeschwindigkeit stellt das Anschlagen der Zunge, insbesondere in Rücklage, ein Problem hinsichtlich der Dauerhaftigkeit einer Maschinenstricknadel dar. Es muss sichergestellt werden, dass es über die Einsatzdauer der Maschinenstricknadel zu keinem unzulässigen Verschleiß der Maschinenstricknadel und insbesondere nicht zum Bruch von Zunge oder Nadelkörper kommt.

Um dem abzuhelfen, ist bereits versucht worden, den Aufprall der Zunge, wenn sie in Rücklage schwenkt und an dem Schaft anschlägt, zu dämpfen. Dazu offenbart die DE 27 14 607 C3 eine spezielle Ausgestaltung des Nadelschlitzes, der von mehr oder weniger elastisch ausgebildeten Schaftwangen begrenzt wird. Die elastischen Schaftwangen fangen die Zunge elastisch ab und dämpfen den Aufprall.

Es sind aber auch Aspekte zu beachten, die den Faden betreffen. So kann es z.B. zum Anschneiden des Fadens an der Zunge kommen. Die genannte DE 29 07 569 B1 sieht dazu vor, die Zunge mit einer Kehle zu versehen und den Anstieg von dem Haken zu der Nadelbrust mit einem relativ großen Steigungswinkel β auszubilden. Zwar schont dies den Faden, führt aber zu Kompromissen bei der Arbeitsgeschwindigkeit. Insbesondere ergibt sich, wie oben erläutert, eine hohe Zungenauftreffgeschwindigkeit der Zunge an dem Schaft, wenn die Zunge in Rücklage schlägt.

Es wird angestrebt, die Zungennadeln bei immer höheren Arbeitsgeschwindigkeiten einzusetzen.

Es ist Aufgabe der Erfindung, die Maschinenstricknadeln in diesem Sinne zu verbessern.

Diese Aufgabe wird mit der Maschinenstricknadel nach Anspruch 1 gelöst.

Bei der erfindungsgemäßen Nadel wird durch die Geometrie des Backenanstiegs die Belastung der Zunge und des Schafts vermindert, wenn die Zunge in Rücklage schlägt und am Schaft auftrifft. Durch einen zweiten, geraden Abschnitt des Backenanstiegs wird erreicht, dass die Geschwindigkeit einer aus dem Hakeninnenraum über den Backenanstieg gleitenden Halbmasche nicht zu groß wird. Infolge dessen ist die von der Halbmasche auf die Zunge übertragene Geschwindigkeit erträglich und geringer als beim Stand der Technik, insbesondere gemäß Figur 5.

Bei bisherigen Maschinenstricknadeln ist der Backenanstieg zwischen Haken und Nadelbrust z.B. gerade, wobei der Steigungswinkel des Anstiegs des Backenanstiegs erst im Umkehrbereich, d.h. der vom Nadelrücken aus gemessen höchsten Stelle des Backenanstiegs abnimmt. Bei der Erfindung ist dem Umkehrbereich ein gerader ansteigender Abschnitt vorgelagert, dessen Steigungswinkel an allen Stellen konstant und kleiner ist als der Steigungswinkel des davor ausgebildeten Abschnitts des Anstiegs des Backenanstiegs. Der zweite flachere gerade Abschnitt des Backenanstiegs ermöglicht die Reduktion der gesamten von dem Nadelrücken aus zu messenden Höhe des Backens. Damit wird der Weg zumindest geringfügig vermindert, den der Maschenkopf auf dem Schaft der Nadel in dem gleichen Zeitraum wie die Maschenschenkel und Maschenfüße der Halbmasche zurücklegen muss. So wird die Beschleunigung des Maschenkopfs und folglich die Beschleunigung der Zunge und dadurch wiederum deren Belastung beim Aufschlagen in Rücklage vermindert.

Mit der erfindungsgemäßen Gestaltung wird eine zu starke Zungenbeschleunigung durch Verringerung des Schwenkbereichs der Zunge vermieden, in dem eine Zungenbeschleunigung stattfindet. Der steilere erste Abschnitt des Backenanstiegs bedingt ein frühes Ansteigen der in dem Hakeninnenraum sitzenden Halbmasche, wenn sie in Richtung der Zungenlagerung gleitet. Trifft die Halbmasche auf die Zunge, findet eine Beschleunigung statt (Schwenkwinkelbereich σ). Geht die Halbmasche zu dem zweiten flacheren Abschnitt des Backenanstiegs über, hat sie einen großen Teil des Anstiegs bereits bewältigt und kann dank des nun kleineren Reibungswinkels mit relativ gleichmäßiger Geschwindigkeit über die Nadelbrust gleiten. Die Zunge wird nicht oder wenigstens fast nicht beschleunigt. Dieser Schwenkbereich ist vorzugsweise größer als 90°. Sobald die Halbmasche den zweiten Abschnitt verlässt, beschleunigt sie nochmals sich und die Zunge. Dies ist der kleine Winkelbereich ε. Eine große Geschwindigkeitszunahme ist in diesem kleinen Winkelbereich ε nicht zu verzeichnen. Sie trifft folglich mit einer gegenüber dem Stand der Technik verminderten Geschwindigkeit in Zungenrücklage auf den Schaft auf. Dieser Effekt gestattet eine wesentliche Steigerung der Arbeitsgeschwindigkeit der Maschinenstricknadel.

Der erfindungsgemäße Backenanstieg kann durch eine zweistufige Rampe verwirklicht werden, durch die sichergestellt wird, dass die Halbmasche nachdem sie auf die Zunge getroffen ist, einen verminderten Steigungswinkel bewältigen muss.

In diesem Zusammenhang ist es außerdem vorteilhaft, wenn die Zunge an ihrer dem Hakeninnenraum zugewandten Seite konkav ausgebildet ist. Dies reduziert einerseits die Masse der Zunge und lässt die Halbmasche relativ spät, d.h. erst bei relativ geringen Steigungswinkeln auf die Zunge treffen.

Weitere Einzelheiten vorteilhafter Ausführungsformen der Erfindung sind Gegenstand der Zeichnung, der Beschreibung oder von Ansprüchen. Die Beschreibung richtet sich auf einige wesentliche Aspekte der Erfindung sowie sonstiger Gegebenheiten. Weitere Aspekte sind der Zeichnung zu entnehmen. In der Zeichnung sind Ausführungsbeispiele der Erfindung veranschaulicht. Es zeigen:
- Figur 1: die erfindungsgemäße Maschinenstricknadel in einer schematischen ausschnittsweisen Prinzipdarstellung mit ihrer Zunge in verschiedenen Positionen,
- Figur 2: die Nadel nach Figur 1 in einer ausschnittsweisen Seitenansicht in einer anderen Größe mit Zunge in Schließlage in Seitenansicht,
- Figur 3: die Nadel nach Figur 1 in einer ausschnittsweisen Seitenansicht in einer anderen Größe mit Halbmasche in Seitenansicht,
- Figur 4: die Nadel nach Figur 1 mit Gestrick in einer Schnittansicht und
- Figur 5: eine Nadel nach dem Stand der Technik in aus- schnittsweiser Seitenansicht.

In Figur 1 und 2 ist eine Nadel 1 veranschaulicht, die einen länglichen Schaft 2 aufweist, an dem endseitig ein Haken 3 ausgebildet ist. Der Schaft 2 geht beispielsweise mäanderförmig in einen Nadelkörper mit einem geeigneten Mittel zum Antrieb der Maschinenstricknadel 1 beispielsweise in Form eines nicht dargestellten Fußes über. Dem Haken 3 ist eine Zunge 4 zugeordnet, die an einer als Nadelbrust 5 bezeichneten nach oben konvexen Stelle des Schafts 2 aus einem Zungenschlitz 6 heraus ragt, in dem sie durch eine Zungenlagerung 7 schwenkbar gelagert ist. Die Zungenlagerung 7 ist in Figur 1 wie auch den übrigen Figuren lediglich schematisch angedeutet. Sie ermöglich die Überführung der Zunge 4 in eine Schließlage, in der sie an dem Haken 3 anliegt (in Figur 2 in durchgezogener Linie dargestellt) und in eine Rücklage (in Figur 2 gestrichelt dargestellt), in der die Zunge weitestmöglich von dem Haken 3 weg geschwenkt ist.

Die Nadelbrust 5 ist mit einem Backenanstieg 8 versehen, der sich als dem Nadelrücken 9 gegenüber liegende Kontur von dem Haken 3 über die Zungenlagerung 7 hinweg erstreckt. Dieser Backenanstieg 8 untergliedert sich vorzugsweise in mehrere Abschnitte. Ein hakenseitiger Abschnitt, der einen Bereich 10 bildet, ist in Seitenansicht vorzugsweise etwa gerade und beginnt innerhalb des Hakens 3. Er verläuft etwa parallel zu dem Nadelrücken 9 oder in einem Steigungswinkel von wenigen Grad. An einer Stelle 11 beginnt ein erster Abschnitt 12, der vorzugsweise in Seitenansicht gerade ausgebildet ist. Die Stelle 11 grenzt an den Hakeninnenraum, der von der Zunge 4, dem Schaft 2 und dem Haken 3 begrenzt wird. Die Steigung des ersten Abschnitts 12 wird durch einen Steigungswinkel γ bestimmt. Er liegt vorzugsweise im Bereich von 5° bis 20°. Der Steigungswinkel γ ist dabei der Winkel zwischen dem Abschnitt 12 und dem Nadelrücken 9. An der Stelle 11 ist vorzugsweise ein gerundeter Übergang zwischen dem Bereich 10 und dem ersten Abschnitt 12 vorgesehen.

Der erste Abschnitt 12 erstreckt sich bis zu einer Stelle 13, die neben der Zunge 4 liegt, wenn sich diese in Schließlage befindet. In Nadelseitenansicht bedeutet dies, dass die Stelle 13 zwischen einer Zungeninnenseite 14 und einem Zungenrücken 15 zu finden ist. An der Stelle 13 geht der Backenanstieg 8 in einen zweiten geraden Abschnitt 16 über, der einen Steigungswinkel β aufweist. Dieser Steigungswinkel γ ist zu dem Nadelrücken 9 zu messen. Er ist kleiner, vorzugsweise deutlich kleiner als der Steigungswinkel β des ersten Abschnitts 12. Der gerade Abschnitt 16 setzt sich vorzugsweise bis zu einer Stelle 17 fort, die noch neben der Zunge 4, vorzugsweise aber schon aus Sicht des Hakens 3 gesehen, hinter dem Zungenrücken 15 liegt. An der Stelle 17 beginnt ein vorzugsweise gerundeter Umkehrabschnitt 18, bei dem der Backen 5 seine größte Höhe BH erreicht. Jenseits des Umkehrabschnitts 18 wird der Schaft 2 wieder schlanker. Der Umkehrabschnitt 18 liegt aus Sicht des Hakens 3 vorzugsweise hinter der Zungenlagerung 7.

Durch diese Konfiguration der Nadel 1 bzw. des Backenanstiegs 8 wird das nachstehend unter Bezugnahme auf die Figuren 3 und 4 erläuterte Verhalten des Gestricks beim Überführen einer Halbmasche 19 aus dem Hakeninnenraum heraus über die offene Zunge 4 hinweg auf den Schaft 2 erreicht. Der Hakeninnenraum ist vorzugsweise konkav ausgebildet, so dass die Aufnahme mindestens eines Fadens sicher gewährleistet ist. Ein möglichst großer Hakeninnenraum ermöglicht die sichere Aufnahme mindestens eines Fadens. Aus diesem Hakeninnenraum wird ein aufgenommener Faden, der eine Halbmasche 19 bildet, über die offene Zunge 4 hinweg auf den Schaft 2 wie folgt beschrieben überführt.

Gemäß Figur 4 ist die Halbmasche 19 aus einem Faden gebildet und besteht aus einem Kopf 20, zwei sich an diesen anschließenden Schenkeln 21 und zwei Maschenfüßen 22. Mit den Maschenfüßen 22 ist die Halbmasche 19 in dem bereits erzeugten Gestrick 23 verankert.

Auf das Gestrick 23 wird eine Abzugskraft F_{z} ausgeübt, die, wie Figur 3 links veranschaulicht, auf die Halbmasche 19 übertragen wird.

Wird nun die Nadel 1 ausgetrieben, wird eine Reibkraft F_{R} zwischen dem Maschenkopf 20 und der Oberfläche des Schafts 2 erzeugt. Dadurch wird zunächst eine Relativbewegung verhindert und die Halbmasche 19 von der Nadel 1 in Bewegungsrichtung etwas mitgenommen. Es entsteht die in Figur 3 an der zweiten Stelle von links veranschaulichte Schräglage der Halbmasche 19 mit einem Winkel αₘ. Erst wenn die horizontale Kraftkomponente F_{Fg} (Fadengleitkraft in dem Bereich 10) größer ist als die Reibkraft F_{R}, bewegt sich der Maschenkopf 20 in Richtung der Stelle 11.

Mit fortgesetzter Bewegung der Nadel 1 gleitet die Halbmasche 19 dann auf den ersten Abschnitt 12. Damit sich der Maschenkopf 20 bewegt, muss hier eine zusätzliche Kraft F_{S} aufgebracht werden. Diese Kraft F_{S} entspricht dem Steigungswinkel γ = αₛ, wodurch die Schräglage der Halbmasche 19 deutlich zunimmt. Sie hat den Winkel αₘₛ, der die Summe aus dem Winkel αₘ und dem Winkel αₛ darstellt. Läuft die Halbmasche 19 dann über die Stelle 13, im Übergang zu dem zweiten Abschnitt 16, nimmt die zum Antrieb der Halbmasche 19 erforderliche Kraft wegen des verminderten Steigungswinkels β des zweiten Abschnitts 16, im Vergleich zu dem Steigungswinkel γ des ersten Abschnitts 12, ab. In Folge dessen vermindert sich auch die Schräglage, d.h. der Winkel αₘₛ, der Halbmasche 19 und der Kopf 20 der Halbmasche 19, bzw. die Halbmasche 19 als Ganzes kann sich etwas beschleunigen. Dies entspricht dem in Figur 1 veranschaulichten Winkelbereich σ für die Zunge 4. Die Zunge 4 wird somit in diesem Winkelbereich σ beschleunigt. Die Halbmasche durchläuft dann den zweiten Abschnitt 16 ohne wesentliche weitere Beschleunigung. Die Zunge schwenkt deshalb aus dem in Figur 1 links dargestellten Bereich im Wesentlichen unbeschleunigt in den in Figur 1 rechts dargestellten Bereich. Erst wenn die Halbmasche 19 den Umkehrabschnitt 18 passiert, tritt eine weitere signifikante Beschleunigung der Relativgeschwindigkeit zwischen dem Kopf 20 der Halbmasche 19, bzw. der Halbmasche 19 als Ganzes, und dem Schaft 2 der Nadel 1 ein. Dies entspricht dem Beschleunigungsbereich ∈ der Zunge 4 in Figur 1 rechts.

Die Beschleunigungsbereiche δ und ∈ sind bei der erfindungsgemäßen Nadel 1 wesentlich kleiner als bei der dem Stand der Technik gemäßen Nadel P1 gemäß Figur 5. Zwischen ihnen liegt ein großer Schwenkbereich ohne wesentliche Beschleunigung der Zunge 4. In Folge dessen ist die Geschwindigkeit der Zunge 4 beim Auftreffen auf den Schaft 2 vermindert. Dies führt zu einer geringeren kinetischen Energie, mit der der Zungenkopf in Rücklage aufschlägt. Auf diese Weise werden Zungenkopf- und Backenbrüche auch bei höheren Strickgeschwindigkeiten weitgehend vermieden.

Zur Verminderung der Auftreffgeschwindigkeit einer Zunge 4 einer Nadel 1 in Rücklage durch Verminderung der von einer Halbmasche 19 ausgehenden Beschleunigungswirkung ist der Backenanstieg 8 der Nadel 1 in unterschiedliche Bereiche untergliedert ausgebildet. Ein erster Abschnitt 12 steigt mit einem vergleichsweise großen spitzen Winkel γ von beispielsweise bis zu 20°, vorzugsweise 16°, an. Kurz nachdem die Halbmasche 19 die Innenseite 14 der Zunge 4 berührt hat, gelangt sie auf einen zweiten Abschnitt 16 des Backenanstiegs 8. Der zweite Abschnitt 16 ist ein gerader Abschnitt, der mit einem geringeren spitzen Winkel β von beispielsweise lediglich 14° oder weniger ansteigt. Somit wird eine Beschleunigungswirkung von der Halbmasche 19 auf die Zunge 4 über einen weiten Schwenkbereich derselben vermieden. Vorzugsweise ist dieser beschleunigungsfreie Schwenkbereich wenigstens 90° groß, vorzugsweise größer als 110°.

### Bezugszeichenliste:

- 1: Maschinenstricknadel
- 2: Schaft
- 3: Haken
- 4: Zunge
- 5: Nadelbrust
- 6: Zungenschlitz
- 7: Zungenlagerung
- 8: Backenanstieg
- 9: Nadelrücken
- 10: Bereich
- 11: Stelle
- 12: Erster Abschnitt
- 13: Stelle
- 14: Zungeninnenseite
- 15: Zungenrücken
- 16: Zweiter Abschnitt
- 17: Stelle
- 18: Umkehrabschnitt
- 19: Halbmasche
- 20: Maschenkopf
- 21: Maschenschenkel
- 22: Maschenfüße
- 23: Gestrick

## Patentansprüche

1. Maschinenstricknadel (1), insbesondere für Rundstrickmaschinen,
mit einem Nadelschaft (2), an dessen freien Ende ein Haken (3) ausgebildet ist und der einen Nadelrücken (9) aufweist,
mit einer Zunge (4), die in einem Nadelschlitz (6) des Schafts (2) durch eine Zungenlagerung (7) zwischen einer Schließlage und einer Rücklage schwenkbar gelagert ist,
wobei der Schaft (2) ausgehend von dem Haken (3) bis zu der Zungenlagerung (7) einen Backenanstieg (8) mit einem ersten, gerade ausgebildeten ansteigenden Abschnitt (12) und mit einem zweiten, gerade ausgebildeten ansteigenden Abschnitt (16) aufweist,
wobei der zweite Abschnitt (16) zu dem Nadelrücken (9) einen Steigungswinkel (β) aufweist, der geringer ist als ein von dem ersten Abschnitt (12) zu dem Nadelrücken (9) definierter Steigungswinkel (γ).

2. Maschinenstricknadel nach Anspruch 1, **dadurch gekennzeichnet, dass** zwischen dem ersten Abschnitt (12) und dem zweiten Abschnitt (16) eine gerundete Übergangsstelle (13) ausgebildet ist.

3. Maschinenstricknadel nach Anspruch 1, **dadurch gekennzeichnet, dass** zwischen dem ersten Abschnitt (12) und dem zweiten Abschnitt (16) eine Übergangsstelle (13) ausgebildet, die der Zunge (4) seitlich benachbart ist, wenn sich diese in Schließlage befindet.

4. Maschinenstricknadel nach Anspruch 1, **dadurch gekennzeichnet, dass** sich der zweite Abschnitt (16) bis zu einem Umkehrbereich (18) erstreckt, in dem der Backenanstieg (8) seine größte vom Nadelrücken (9) aus gemessene Höhe aufweist.

5. Maschinenstricknadel nach Anspruch 1, **dadurch gekennzeichnet, dass** die Länge des zweiten Abschnitts (16) einem Schwenkbereich der Zunge (4) von größer als 90° entspricht.

6. Maschinenstricknadel nach Anspruch 1, **dadurch gekennzeichnet, dass** der erste Abschnitt (12) und der zweite Abschnitt (16) einen stumpfen Winkel (180°-ß) miteinander einschließen, der größer als 165° und kleiner als 180° ist.

7. Maschinenstricknadel nach Anspruch 1, **dadurch gekennzeichnet, dass** der Steigungswinkel (β) größer oder gleich 5° ist.

8. Maschinenstricknadel nach Anspruch 1, **dadurch gekennzeichnet, dass** der Steigungswinkel (β) kleiner oder gleich 14° ist.

9. Maschinenstricknadel nach Anspruch 1, **dadurch gekennzeichnet, dass** die Zunge (6) an ihrer dem Schaft (2) zugewandten Seite konkav ausgebildet ist.

## Claims

1. Machine knitting needle (1), in particular for circular knitting machines,
with a needle blade (2), on the free end of which a hook (3) is configured and which has a needle back (9),
with a latch (4), which is mounted in a slot (6) of the blade (2) by means of a latch mounting (7) to pivot between a closed position and a retracted position,
wherein extending from the hook (3) to the latch mounting (7) the blade (2) has a cheek slope (8) with a first straight upward sloping section (12) and with a second straight upward sloping section (16),
wherein the second section (16) has an angle of slope (β) to the needle back (9) that is smaller than a defined angle of slope (γ) from the first section (12) to the needle back (9).

2. Machine knitting needle according to claim 1, **characterised in that** a rounded transition point (13) is configured between the first section (12) and the second section (16).

3. Machine knitting needle according to claim 1, **characterised in that** a transition point (13), which is laterally adjacent to the latch (4) when this is situated in closed position, is configured between the first section (12) and the second section (16).

4. Machine knitting needle according to claim 1, **characterised in that** the second section (16) extends as far as a return area (18), in which the cheek slope (8) has its greatest height measured from the needle back (9).

5. Machine knitting needle according to claim 1, **characterised in that** the length of the second section (16) corresponds to a pivoting range of the latch (4) of more than 90°.

6. Machine knitting needle according to claim 1, **characterised in that** the first section (12) and the second section (16) enclose an obtuse angle (180° - β) to one another, which is larger than 165° and smaller than 180°.

7. Machine knitting needle according to claim 1, **characterised in that** the angle of slope (β) is larger than or equal to 5°.

8. Machine knitting needle according to claim 1, **characterised in that** the angle of slope (β) is smaller than or equal to 14°.

9. Machine knitting needle according to claim 1, **characterised in that** the latch (6) is concave on its side facing the blade (2).

## Revendications

1. Aiguille (1) de tricotage mécanique, destinée en particulier aux machines à tricoter circulaires,
comportant un fût d'aiguille (2) à l'extrémité libre duquel est réalisé un crochet (3) et présentant un dos (9) d'aiguille,
comportant un clapet (4) qui au moyen d'un palier de clapet (7) est monté dans une fente d'aiguille (6), du fût (2) de façon à pouvoir pivoter, entre une position de fermeture et une position en retrait,
le fût (2) présentant à partir du crochet (3) jusqu'au palier de clapet (7) une montée de mâchoire (8) comportant une première partie ascendante (12) de forme droite et une deuxième partie ascendante (16) de forme droite,
la deuxième partie (16) présentant un angle d'inclinaison (β) par rapport au dos (9) d'aiguille qui est inférieur à l'angle d'inclinaison (γ) défini par la première partie (12) par rapport au dos (9) d'aiguille.

2. Aiguille de tricotage mécanique selon la revendication 1, **caractérisée en ce qu'**entre la première partie (12) et la deuxième partie (16) se trouve formée une zone de transition arrondie (13).

3. Aiguille de tricotage mécanique selon la revendication 1, **caractérisée en ce qu'**entre la première partie (12) et la deuxième partie (16) se trouve formée une zone de transition (13) qui est latéralement voisine du clapet (4) lorsque celui-ci se trouve en position de fermeture.

4. Aiguille de tricotage mécanique selon la revendication 1, **caractérisée en ce que** la deuxième partie (16) s'étend jusqu'à une zone de retour (18) dans laquelle la montée de mâchoire (8) présente sa plus grande hauteur mesurée à partir du dos (9) d'aiguille.

5. Aiguille de tricotage mécanique selon la revendication 1, **caractérisée en ce que** la longueur de la deuxième partie (16) correspond à une plage de pivotement du clapet (4) supérieure à 90°.

6. Aiguille de tricotage mécanique selon la revendication 1, **caractérisée en ce que** la première partie (12) et la deuxième partie (16) forment entre elles un angle obtus (180°-(β) qui est supérieur à 165° et inférieur à 180°.

7. Aiguille de tricotage mécanique selon la revendication 1, **caractérisée en ce que** l'angle d'inclinaison (β) est supérieur ou égal à 5°.

8. Aiguille de tricotage mécanique selon la revendication 1, **caractérisée en ce que** l'angle d'inclinaison (β) est inférieur ou égal à 14°.

9. Aiguille de tricotage mécanique selon la revendication 1, **caractérisée en ce que** le clapet (6) a une forme concave sur son côté orienté vers le fût (2).
